# EUROPÄISCHE PATENTSCHRIFT

(11) **EP 0 252 008 B1**
(45) Veröffentlichungstag und Bekanntmachung des Hinweises auf die Patenterteilung: **29.08.1990**
(21) Anmeldenummer: 87810354.8
(22) Anmeldetag: 22.06.1987
(51) Int. Cl.: B22D 11/06

(54) **Seitendamm zum seitlichen Abschluss des Giessraumes einer Stranggiessmaschine mit umlaufenden Kokillen und Verfahren zum Unterhalt der Stranggiessmaschine**
Side dam for the side closure of the casting space in a twin-belt continuous-casting machine, and process for the maintenance of the continuous-casting machine
Bloc de rive pour la fermeture latérale de la chambre de coulée d'une machine de coulée continue à deux bandes et procédé pour l'entretien de la machine de coulée continue

(30) Priorität: 01.07.1986 CH 2643/86; 25.08.1986 CH 3410/86
(43) Veröffentlichungstag der Anmeldung: 07.01.1988
(73) Patentinhaber: LAREX AG, CH-4565 Recherswil (CH)
(72) Erfinder: Lauener, Wilhelm Friedrich, CH-4563 Gerlafingen (CH)
(74) Vertreter: Steiner, Martin

(56) Entgegenhaltungen:
- FR-A- 1 043 135
- US-A- 2 640 235
- US-A- 3 342 251
- US-A- 3 865 176
- PATENT ABSTRACTS OF JAPAN, Band 9, Nr. 67 (M-366)[1790], 27. März 1985; & JP-A-59 199 154 (KAWASAKI SEITETSU K.K.) 12-11-1984

## Beschreibung

Die Erfindung betrifft einen Seitendamm zum seitlichen Abschluss des Giessraumes einer Stranggiessmaschine mit umlaufenden Kokillen, mit kettenförmig miteinander verbundenen Gliedern, die im Bereiche des Giessraums zwischen den umlaufenden Kokillen aneinander liegen und den Giessraum abschliessen und mit dem Giessgut mitlaufen, wobei die Umlaufbahn des Seitendammes in einer zu den Kokillenflächen im Bereiche des Giessraumes parallelen Ebene liegt.

Ueblicherweise bestehen Seitendämme für den vorgenannten Zweck aus einem endlosen, biegsamen Stahlstreifen oder Drahtseil, auf welchem quaderförmige Blöcke befestigt sind, deren Abmessungen in der Grössenordnung von etwa 40 bis 60 mm Länge und 40 bis 60 mm Breite liegen und deren Höhe der Dicke des zu giessenden Bandes oder Stranges entspricht (Hermann, Handbuch des Stranggiessens, Seite 49, Bild 140, 142).

Die Seitendämme gelten als Verschleissteile, wobei deren Herstellung aufwendig und entsprechend teuer ist. Zudem ist die Handhabung der fertigen Seitendämme und die Montage derselben in der Giessmaschine äusserst unbequem.

Die endlosen Seitendämme der meisten Stranggiessmaschinen laufen in der gleichen Bewegungsebene um wie die Kokillenbänder. Die den Giessraum begrenzenden Innenflächen der erwähnten Blöcke müssen daher eben ausgeführt sein, damit diese Blöcke an der austrittseitigen Umlenkstelle des Seitendammes quer zum erstarrten Gussband weglaufen können (US-A-3,342,251 und 3,865,176 sowie FR-A-1 043 135 und Patent Abstracts of Japan, Band 9, Nr.67 (M-366)(1790), 27. März 1985; JP-A-59 199 154).

Es ist zwar auch vorgeschlagen worden, den Seitendamm in einer zu den Kokillenflächen im Bereiche des Giessraumes parallelen Ebene umlaufen zu lassen (US-A-2,640.235 und 4,632,176). Die einzelnen Glieder des Seitendammes sind dabei starr verbunden mit Gliedern einer Kette, welche am Eintritt und Austritt des Giessraumes über Umlenkwalzen bzw. Kettenräder geführt ist. Dieser Aufbau gestattet nicht, eine optimale Führung, Abdichtwirkung und Bewegung der Glieder des Seitendammes im Bereiche des Giessraumes und zugleich eine optimale Bewegung derselben an den Umlenkstellen zu erzielen, wie noch eingehender gezeigt werden wird. Insbesondere besteht die Gefahr, dass die in Laufrichtung hinteren Kanten der Glieder an der Umlenkstelle am Austritt des Giessraumes in den gegossenen Strang eindringen.

Ein erstes Ziel vorliegender Erfindung besteht darin, für diese Probleme eine Lösung anzugeben und eine optimale Führung, Dichtwirkung und Bewegung der Glieder des Seitendammes sowohl im Bereiche des Giessraumes als insbesondere auch an den Umlenkstellen sicherzustellen. Diese Lösung besteht darin, dass die Glieder einseitig einen schwenkbaren Fuss aufweisen und auf der anderen Seite mittels einer schwenkbaren Kupplungsstange mit dem Fuss des benachbarten Gliedes verbunden sind. Dank der speziellen Schwenkverbindung der Glieder des Seitendammes mit besonderen Füssen wird ein optimaler Bewegungsablauf erzielt.

Die erwähnten, bekannten Seitendämme haben infolge der thermischen und mechanischen Beanspruchung eine beschränkte Lebensdauer und geben oft Anlass zu Störungen und Betriebsunterbrüchen.

Ein weiteres Ziel vorliegender Erfindung besteht darin, auch in dieser Richtung eine erhebliche Verbesserung zu erzielen. Die Lösung besteht darin, dass die Glieder des Seitendammes je aus einem Träger der mit den übrigen Trägern kettenartig verbunden ist und je einem auswechselbaren Block bestehen, wobei jeder Block mittels lösbarer Haltemittel mit dem zugeordneten Träger verbunden ist. Es wird damit möglich, einzelne beschädigte Blöcke während des Betriebes auszuwechseln, sodass Betriebsunterbrüche weit seltener vorkommen als bei bekannten Maschinen. Die leichte Auswechselbarkeit der Blöcke wird ganz besonders begünstigt, wenn gemäss dem obenerwähnten ersten Lösungsvorschlag die Umlaufbahn des Seitendammes in einer zu den Kokillenflächen parallelen Ebene liegt. Eventuell auszuwechselnde Blöcke liegen dann ganz aussen und können nach aussen entfernt und von aussen durch neue Blöcke ersetzt werden.

Die bekannten Seitendämme, bei welchen die quaderförmigen Blöcke an biegsamen Stahlstreifen, Ketten oder Drahtseilen befestigt sind, erlauben einerseits nicht die Verwendung langer Blöcke und ausserdem würden sich Schwierigkeiten bei der Einhaltung einer konstanten Geschwindigkeit der Seitendämme im Bereiche des Giessraumes sowie einer konstanten gegenseitigen Distanz der Seitendämme ergeben für den Fall, dass sich diese in der Ebene des Gussbandes bewegen.

Mit der erfindungsgemässen Lösung wird nun erreicht, dass die Glieder an den Umlenkstellen frei und unabhängig von einem Zugglied, beispielsweise einer Kette, radial und in Umlaufrichtung gegenseitig etwas beweglich sind, was eine problemlose Umlenkung gestattet, und dass sie andererseits im Bereich des Giessraumes starr und gegenseitig praktisch unbeweglich und mit konstanter Geschwindigkeit geführt sind. Diese Lösung gestattet denn auch die Verwendung längerer Glieder in der Grössenordnung von 100 bis 250 mm oder mehr, was sich auf die Herstellungskosten zusäztlich vorteilhaft auswirkt und den bisher erforderlichen Zeitaufwand beim Auswechseln eines Seitendammes wesentlich reduziert.

Der Seitendamm kann durch Reibung mit den Kokillen und dem Giessgut frei mitlaufen oder kann über eine Umlenkrolle angetrieben werden.

Um ein Ausfliessen der Schmelze zwischen den Stirnseiten der Giessdüse und den Seitendämmen zu verhindern, werden diese vorteilhafterweise nachgiebig gegen die Stirnseite der Giessdüse gepresst.

Die Erfindung wird nun anhand eines in der Zeichnung dargestellten Ausführungsbeispiels und zweier Ausführungsvarianten näher erläutert.
Fig. 1 zeigt einen Seitendamm mit den benachbarten wesentlichen Teilen der Stranggiessmaschine,
Fig. 2 zeigt einen Ausschnitt aus Fig. 1 in grösserem Massstab,
Fig. 3 zeigt die Konstruktion der einzelnen Glieder des Seitendammes unter Anwendung von Zugfedern für die Halterung der Blöcke in noch grösserem Massstab,
Fig. 4 zeigt einen Schnitt durch ein Glied des Seitendammes,
Fig. 5 zeigt einen Schnitt V-V in Fig. 2 durch eine Ausführungsvariante eines Gliedes und dessen Führung, und
Fig. 6 und 7 zeigen den Fig. 3 und 4 entsprechende Schnitte durch ein Beispiel einer Ausführungsvariante der einzelnen Glieder des Seitendammes unter Anwendung von Permanent-Magneten für die Halterung der Blöcke.

Der als endloses, kettenartiges Gebilde konzipierte Seitendamm ist über zwei Umlenkrollen 1 und 2 geführt. Die beiden Rollen sind am Umfang mit zylindrischen Stiften oder Auflagen 3 besetzt, die so bemessen sind, dass sie in entsprechende halbzylindrische Kerben 4 je eines Fusses 5 eines Gliedes 6 des Seitendammes eingreifen. Die Füsse 5 aller Glieder sind mit einer Kette 7 gelenkig verbunden.

Mittels eines Bolzens 8 ist jeder Fuss 5 schwenkbar zwischen zwei Seitenplatten 9 und 10 eines kastenförmigen Trägers gelagert. Die Seitenwände 9 und 10 sind mittels Bolzen 11 fest miteinander verschraubt oder vernietet. Auf dem Bolzen 8 jedes Trägers 9, 10 ist eine Kupplungsstange 12 schwenkbar gelagert. Das andere Ende derselben ist am äusseren Ende des benachbarten Trägers 9, 10 in Lagerbüchsen 13 mittels eines Bolzens 14 ebenfalls schwenkbar gelagert. Die Träger 9, 10 sind somit ausserhalb der Kette 7 gegenüber derselben radial und in Umfangsrichtung etwas beweglich angeordnet. Die Abstützung auf die Umlenkrollen 1 und 2 erfolgt weder durch die Kette 7 noch durch die Träger 9, 10 direkt, sondern durch die Füsse 5 der Träger. Auf jedem Träger 9, 10 ist ein Block 15 aus geeignetem Material, beispielsweise keramischen Material, Metall oder einem mit einer keramischen oder chemischen Schutzschicht versehenen Material, aufgesetzt. Jeder Block weist innen in der Mitte eine Kerbe 16 auf, in welche ein Keil 17 eingreift, welcher an der Aussenseite des Trägers 9, 10 befestigt ist. Eine Möglichkeit der Befestigung der Blöcke auf den Trägern besteht darin, dass jeder Block 15 vorzugsweise beidseitig der Kerbe 16 je eine Oese aufweist, an welchen Zugfedern 19 eingehängt sind, deren anderes Ende am Bolzen 20 verankert ist. Die Bolzen 20 sind hohl ausgebildet, damit man sie von aussen mit einem Dorn fassen kann, und sie sind in Rastvertiefungen 21 am einen Ende von L-förmigen Schlitzen 22 gehalten. Sie weisen an den Enden Schultern auf, welche sie zwischen den Seitenwänden 9 und 10 axial sichern.

Eine andere Art der Befestigung besteht darin, dass die Blöcke 15 durch magnetische Kräfte auf den Trägern gehalten werden, wozu ein PermanentMagnet 35 mit genügender Anziehungskraft zwischen den Seitenwänden mittels Nieten 37 eingebaut wird (Fig. 6). Es können auch mehrere und/oder andere Magnete, z.B. auch Topfmagnete angewandt werden. Die magnetische Kraft wird vorteilhafterweise so gewählt, dass ein Block sicher gehaltert ist, andererseits aber von Hand entfernt und durch einen anderen ersetzt werden kann.

Für den Fall, dass keramische oder nicht magnetische Blöcke 15 verwendet werden, können diese mit einer auf der dem Magneten zugewandten Seite befestigten ferromagnetischen Platte 36 versehen werden. Als Material für die Seitenplatten 9 wird ein antimagnetisches Material, vorzugsweise austenitisches Stahlblech verwendet.

Zwischen den Umlenkrollen 1 und 2 sind die Füsse 5 mit ihren ebenen Innenflächen 5a an geraden Führungsschienen 23 abgestützt und führen somit die Glieder bzw. die Blöcke 15 gerade. In diesem Bereich liegen die Blöcke 15 aneinander und bilden einen dichten seitlichen Abschluss des Giessraumes 24. Sie können dabei mit einstellbarer Tiefe zwischen die Kokillenbänder greifen, von welchen in Fig. 1 das hintere Band 25 dargestellt ist. Die Blöcke 15 sind schon im Bereich der Giessdüse 26 gerade geführt und bilden damit auch eine Abdichtung nach hinten. Führungen 23 und die Lager der beiden Umlenkwalzen 1 und 2 sind auf einem schwenkbaren Rahmen R montiert, welcher vorteilhafterweise mittels einer Feder 27 und eines Hebelarmes 28 ständig um die mit der unteren Umlenkrolle 2 zusammenfallenden Achse gegen die Giessvorrichtung, insbesondere an die Stirnseite der Giessdüse 26, gedrückt wird. Es sind weitere Federn 29 vorgesehen, welche die Lager der oberen Umlenkrolle 1 nach oben drücken und damit den Seitendamm spannen.

Die Arbeitsweise des Seitendammes ist mit dem Vorstehenden schon weitgehend geklärt. Es kann ein Antrieb vorgesehen sein, welcher die Blöcke 15 im Bereich des Giessraumes 24 mit der gewünschten, dem Gussband entsprechenden Geschwindigkeit in Fig. 1 abwärts bewegt. Diese Blöcke können aber auch durch das Giessgut mitgenommen werden und damit den ganzen Seitendamm antreiben.

Die Länge der Verbindungsstangen 12 und die Anordnung ihrer Schwenkachsen 8 und 14 in den benachbarten Trägern sind so bemessen, dass die Träger 9, 10 und die Blöcke 15 auf den geraden Abschnitten des Seitendammes genau auf gleicher Höhe über den Führungsschienen 23 liegen, sodass die Aussenflächen der Blöcke 15 bündig ineinander übergehen. Bei der Schwenkbewegung der Glieder an deren Umlenkstellen sorgen die Kupplungsstangen 12 dafür, dass sich die Blöcke in Umfangsrichtung frei auseinanderbewegen und auch entsprechend der Verschwenkung der Kupplungsstangen radial einwärts bewegen können, sodass die kritischen, äussersten Kanten 15a der Blöcke 15 beim Abheben vom erstarrten Gussband 30 nicht in dessen Seitenfläche 30a eindringen sondern sauber abgehoben werden. Dieser Vorgang ist in Fig. 1 unten besonders deutlich und etwas übertrieben dargestellt.

Defekte Blöcke 15 können am äusseren, freiliegenden Trumm des Seitendammes während des Betriebes leicht entfernt und ausgewechselt werden. Unter Anwendung von Zugfedern für die Halterung der Blöcke braucht man zu diesem Zwecke lediglich die Bolzen 20 aus ihren Rasten 21 auszuhängen und in den Schlitzen 22 nach innen und oben zu führen, womit die Federn 19 entspannt und schliesslich mit dem Block 15 entfernt werden können. Dann wird ein neuer Block eingesetzt, seine Federn 19 werden an den Bolzen 20 angehängt und die Bolzen zum Spannen der Federn wieder in ihre Rasten 21 zurückgeführt.

Unter Anwendung einer magnetischen Halterung gemäss Fig. 6, kann man einen zu ersetzenden Block von Hand abheben und einen anderen aufsetzen.

Wie Fig. 4 zeigt, sind die Blöcke 15 gleich dick ausgeführt wie die Träger 9, 10. Für den Fall, dass dickere Bänder hergestellt werden müssen, können die Blöcke 15 auch dicker ausgeführt sein. Selbstverständlich muss dabei auch die Giessdüse der zu giessenden Banddicke entsprechen. In beiden Fällen können die Blöcke 15 mit ihren Trägern 9,10 in einem verhältnismässig grossen Bereich beliebig tief zwischen die Kokillenbänder 25 eindringen und damit die Breite des Gussbandes bestimmen.

Um diese Einstellung vornehmen zu können, kann der Rahmen, an welchem der Seitendamm montiert ist, mit dem Hebelarm 28 und der Feder 27 auf einem Schlitten angeordnet sein, welcher seitlich verstellt werden kann, um die Giessbreite zu variieren.

Bei lotrechter Giessrichtung genügt eine Führung des Seitendammes durch die in die Umlenkrollen eingreifende Kette 7 bzw. die Abstützung der Füsse 5 auf den Bolzen 3 der Umlenkwalzen, weil auf die Glieder praktisch keine Kippmomente wirken. Bei horizontaler oder schräger Giessrichtung kann jedoch eine zusätzliche Führung erforderlich sein, um ein Kippen der Glieder des Seitendammes zu verhindern und diese in der betreffenden Giessebene zu halten.

Fig. 5 zeigt eine solche Ausführungsvariante, in welcher entsprechende Teile gleich bezeichnet sind wie in den Fig. 1 bis 4. Eine Achse 31 ragt hierbei über die beiden Seitenwände 9 und 10 des Trägers hinaus. Sie trägt zwei Führungsrollen 32, welche sich gegen zusätzliche Führungsschienen 33 und 34 abstützen, welche an den Führungen 23 montiert sind. An den Umlenkstellen können natürlich entsprechende zusätzliche Führungsschienen 33 und 34 vorgesehen sein. Die Füsse 5' greifen in eine Nut 23a einer Führungsschiene 23', womit die Glieder 6 auch vertikal gestützt sind.

In Fig. 5 ist auch das obere Kokillenband 25' angedeutet. Die Figur zeigt ferner eine Variante des Blockes 15, welcher hier mit 15' bezeichnet ist und eine konkave äussere Oberfläche 15b aufweist. Entsprechend dieser konkaven Formfläche des Blockes bzw. aller Blöcke 15' wird ein Gussband mit konvexem Rand erzeugt, was in vielen Fällen erwünscht ist, insbesondere bei dickeren Bändern und beim Giessen von Stahl.

Anstelle der die Füsse 5 stützenden und mitnehmenden Umlenkrollen 1 und 2 könnten auch Kettenräder vorgesehen sein, in welche die Kettenabschnitte oder eine zusammenhängende, endlose Kette eingreift. Die Füsse müssten in diesem Falle die Kette aussen umgreifen und auf ihr gelenkig angebracht sein, oder aber die Kettenräder müssten Lücken zur Aufnahme der Füsse aufweisen.

## Patentansprüche

1. Seitendamm zum seitlichen Abschluss des Giessraumes (24) einer Stranggiessmaschine mit umlaufenden Kokillen (25), mit kettenförmig miteinander verbundenen Gliedern (6), die im Bereiche des Giessraumes zwischen den umlaufenden Kokillen aneinander liegen und den Giessraum abschliessen und mit dem Giessgut (30) mitlaufen, wobei die Umlaufbahn des Seitendammes (6, 7) in einer zu den Kokillenflächen (25) im Bereiche des Giessraumes (24) parallelen Ebene liegt, dadurch gekennzeichnet, dass die Glieder (6) einseitig einen schwenkbaren Fuss (5) aufweisen und auf der anderen Seite mittels einer schwenkbaren Kupplungsstange (12) mit dem Fuss (5) des benachbarten Gliedes (6) verbunden sind.

2. Seitendamm, dadurch gekennzeichnet, dass die Glieder je aus einem Träger (9, 10), der mit den übrigen Trägern kettenartig verbunden ist und je einem auswechselbaren Block (15) bestehen, wobei jeder Block mittels lösbarer Haltemittel mit dem zugeordneten Träger verbunden ist.

3. Seitendamm, nach Anspruch 1 oder 2, dadurch gekennzeichnet, dass die Füsse Führungselemente (5) sind, die ungehindert über Umlenkrollen (1, 2) geführt werden können und dass sie beim Einlaufen in den Bereich des Giessraumes (24) eine gleichmässige Geschwindigkeit aufweisen und so geführt sind, dass die Distanz zwischen der Mittellinie des Giessraumes (24) und dem Seitendamm bei der Rotation der Umlenkrollen (1, 2) keiner Schwankung unterworfen ist.

4. Seitendamm nach einem der Ansprüche 1 bis 3, dadurch gekennzeichnet, dass die Blöcke (15) aus keramischem Material oder aus metallischem Werkstoff bestehen oder mit einer keramischen oder chemischen Schutzschicht versehen sind.

5. Seitendamm nach einem der Ansprüche 1 bis 4, dadurch gekennzeichnet, dass die Blöcke (14) eine Länge von 100 bis 250 mm oder mehr aufweisen.

6. Seitendamm nach einem der Ansprüche 1 bis 5, dadurch gekennzeichnet, dass die Basis jedes Trägers aus zwei Seitenplatten (9, 10) besteht, welche fest miteinander verbunden und so distanziert sind, dass das über die Platten gemessene Mass gleich oder kleiner ist als die Dicke des Blockes (15), wobei alle Verbindungs- und Befestigungselemente für die Blöcke zwischen den Platten angeordnet sind.

7. Seitendamm nach einem der Ansprüche 1 bis 6, dadurch gekennzeichnet, dass die Blöcke (15) mittels Federn (19) auf die Träger (9, 10) gespannt oder magnetisch auf den Trägern gehalten sind.

8. Seitendamm nach einem der Ansprüche 1 bis 7, dadurch gekennzeichnet, dass die Platten (9, 10) L-förmige Schlitze (22) aufweisen, um die am Block (15) verankerten Federn (19) am freien Ende mittels eines Querbolzens (20) zu erfassen und zu spannen und den Bolzen in eine Vertiefung (21) einzurasten.

9. Seitendamm nach Anspruch 9, dadurch gekennzeichnet, dass der Bolzen (20) eine Längsbohrung aufweist.

10. Seitendamm nach einem der Ansprüche 1 bis 9, dadurch gekennzeichnet, dass jeder Träger (9, 10) an einem Ende je mit einem Fuss (5) gelenkig verbunden und am anderen Ende durch eine Stange (2) geführt ist, die gelenkig einerseits unter dem Block (15) eines Gliedes und andererseits im Drehpunkt (8) oder in dessen Nähe des Fusses (5) des benachbarten Trägers (9, 10) angreift.

11. Seitendamm nach einem der Ansprüche 1 bis 10, dadurch gekennzeichnet, dass der Seitendamm in der Umlaufebene schwenkbar ist und nachgiebig gegen die Stirnseite der Giessdüse (26) gedrückt werden kann.

12. Seitendamm nach einem der Ansprüche 1 bis 11, dadurch gekennzeichnet, dass die den Giessraum (24) begrenzende Fläche (15b) jedes Blockes (15') profiliert, z. B. konkav gekrümmt ist.

13. Verfahren zum Unterhalt einer Stranggiessmaschine mit umlaufenden Kokillen (25) und mit einem Seitendamm gemäss einem der Ansprüche 2-12, wobei man den Seitendamm in einer zu den Kokillenflächen (25) im Bereiche des Giessraumes parallelen Ebene umlaufen lässt, dadurch gekennzeichnet, dass man während des Betriebs an dem nicht zwischen die Kokillen greifenden Trumm des Seitendammes Blöcke (15) auswechselt.

## Revendications

1. Bloc de rive pour la fermeture de la chambre de coulée (24) d'une machine de coulée continue avec des coquilles circulantes (25), avec des chaînons (6) liés entre eux sous forme de chaîne qui, dans le domaine de la chambre de coulée, sont disposés l'un contre l'autre entre les coquilles circulantes, fermant l'espace de coulée et avançant avec la masse de coulée (30), la trajectoire du bloc de rive (6, 7) se trouvant dans un plan parallèle aux surfaces des coquilles (25) dans le domaine de l'espace de coulée (24), caractérisé en ce que les chaînons (6) comprennent d'un côté un pied pivotant (5) et qu'ils sont reliés de l'autre côté au pied (5) du chaînon voisin (6) à l'aide d'une tige de couplage pivotante (12).

2. Bloc de rive selon la revendication 1, caractérisé en ce que les chaînons consistent chacun en un porteur (9, 10) relié sous forme de chaîne avec les autres porteurs, et en un bloc interchangeable (15), chaque bloc étant relié au porteur associé par des moyens de retenue détachables.

3. Bloc de rive selon la revendication 1 ou 2, caractérisé en ce que les pieds sont des éléments de guidage (5) qui peuvent être menés librement sur des poulies de guidage (1, 2), et en ce qu'elles ont une vitesse régulière à leur entrée dans le domaine de l'espace de coulée (24), en ce que la distance entre la ligne médiane de l'espace de coulée (24) et le bloc de rive n'est pas soumise à des fluctuations lors de la rotation des poulies de guidage (1, 2).

4. Bloc de rive selon l'une des revendications 1 à 3, caractérisé en ce que les blocs (15) sont en matériau céramique ou en matériaux métalliques, ou qu'ils sont prévus avec une couche de protection céramique ou chimique.

5. Bloc de rive selon l'une des revendications 1 à 4, caractérisé en ce que les blocs (15; 14 ?) ont une longueur de 100 à 250 mm ou plus.

6. Bloc de rive selon l'une des revendications 1 à 5, caractérisé en ce que la base de chaque porteur consiste en deux plaques latérales (9, 10) liées l'une à l'autre de manière fixe avec une distance mutuelle telle que la dimension mesurée par dessus les plaques est égale à ou plus petite que l'épaisseur du bloc (15), tous les éléments de fixation et de liaison pour les blocs étant disposés entre les plaques.

7. Bloc de rive selon l'une des revendications 1 à 6, caractérisé en ce que les blocs (15) sont tendus à l'aide de ressorts (19) sur les porteurs (9, 10) ou tenus magnétiquement sur les porteurs.

8. Bloc de rive selon l'une des revendications 1 à 7, caractérisé en ce que les plaques (9, 10) comprennent des fentes en forme de L (22) pour saisir et tendre un ressort (19) ancré au bloc (15) par son extrémité libre à l'aide d'un boulon transversal (20) et pour loger le boulon dans un évidement (21).

9. Bloc de rive selon la revendication 8 ( 9?), caractérisé en ce que le boulon (20) comprend un perçage longitudinal.

10. Bloc de rive selon l'une des revendications 1 à 9, caractérisé en ce que chaque porteur (9, 10) est lié de manière pivotante à une extrémité avec un pied (5) et est guidé à l'autre extrémité par une tige (12) qui agit de manière pivotante d'une part sous le bloc (15) d'un chaînon et d'autre part au point de rotation (8), ou à proximité de celui-ci, du pied (5) du porteur voisin (9, 10).

11. Bloc de rive selon l'une des revendications 1 à 10, caractérisé en ce que le bloc de rive est pivotant dans le plan de circulation et qu'il peut être appuyé de manière élastique contre la face frontale de la buse de coulée (26).

12. Bloc de rive selon l'une des revendications 1 à 11, caractérisé en ce que la surface (15b) de chaque bloc (15') qui limite l'espace de coulée (24) est profilée, p. ex. courbée de manière concave.

13. Procédé de maintenance d'une machine de coulée continue avec des coquilles (25) circulantes et avec un bloc de rive selon l'une des revendications 2 à 12, dans lequel on fait circuler le bloc de rive dans un plan parallèle aux surfaces des coquilles (25) dans le domaine de l'espace de coulée, caractérisé en ce que l'on échange pendant le fonctionnement des blocs (15) au brin du bloc de rive qui n'agit pas entre les coquilles.

## Claims

1. A side dam for lateral closure of the casting cavity (24) of a continuous casting machine having travelling molds (25), said side dam consisting of links (6) which are interconnected to form a chain and which in the area of the casting cavity adjoin between the travelling molds and confine the casting cavity and travel along with the cast (30), the plane of the circular motion of the side dam (6, 7) being parallel to the mold walls (25) in the area of the casting cavity (24), characterized in that the links (6) comprise a pivotable foot (5) on one side and are connected to the foot (5) of the neighboring link (6) by means of a hinged connecting rod (12) on the other side.

2. A side dam according to claim 1, characterized in that the links each consist of a carrier (9, 10) which is connected to the remaining carriers in a chain-like manner, and of an exchangeable block (15), each of said blocks being connected to the respective carrier by means of detachable securing means.

3. A side dam according to claim 1 or 2, characterized in that the feet are guiding elements (5) which may be freely conveyed over pulleys (1, 2), and that when entering the area of the casting cavity (24), they have a constant speed and are conducted such that the distance between the center line of the casting cavity (24) and the side dam is not subject to any fluctuations when the pulleys (1, 2) are rotating.

4. A side dam according to one of claims 1 to 3, characterized in that the blocks (15) are made of a ceramic or a metallic material or are provided with a ceramic or chemical protection coating.

5. A side dam according to one of claims 1 to 4, characterized in that the blocks (14) have a length of 100 to 250 mm or more.

6. A side dam according to one of claims 1 to 5, characterized in that the base of each carrier consists of two side plates (9, 10) which are rigidly connected to each other and disposed at such a distance that the overall width of the plates is equal to the thickness of the block (15) or smaller, all connecting and securing elements for the block being disposed between the plates.

7. A side dam according to one of claims 1 to 6, characterized in that the blocks (15) are braced upon the carriers (9, 10) by means of springs (19) or magnetically held on the carriers.

8. A side dam according to one of claims 1 to 7, characterized in that the plates (9, 10) comprise L-shaped slots (22) in order to seize the free ends of the springs (19) by means of a transversal pin (20) and to extend said springs which are anchored in the block (15), and to catch said pin in a recess (21).

9. A side dam according to claim 9, characterized in that the pin (20) is provided with a longitudinal bore.

10. A side dam according to one of claims 1 to 9, characterized in that one end of each carrier (9, 10) is hinged to a respective foot (5) and the other end is guided by a rod (2) which is attached under the block, (15) of a respective link, on one hand, and on the other hand, to the pivot point (8) or near the pivot point of the foot (5) of the neighboring carrier (9, 10).

11. A side dam according to one of claims 1 to 10, characterized in that the side dam is pivotable in the plane of circulation and adapted to be resiliently pressed against the front side of the casting nozzle (26).

12. A side dam according to one of claims 1 to 11, characterized in that the surface (15b) of each block (15') which confines the casting mold (24) is profiled, e.g. concavely curved.

13. A method for maintenance of a continuous casting machine having travelling molds (25) and a side dam according to one of claims 2 to 12 wherein the side dam is circulated in a plane which is parallel to the mold surfaces (25) in the area of the casting cavity, characterized in that blocks (15) of the side dam section which is not engaging the molds are replaced during operation.
